# FASCICULE DE BREVET EUROPEEN

(11) **EP 1 398 431 B1**
(45) Date de publication et mention de la délivrance du brevet: **25.07.2007**
(21) Numéro de dépôt: 02292249.6
(22) Date de dépôt: 13.09.2002
(51) Int. Cl.: E04G 7/30

(54) **Procédé de fabrication d'un élément vertical d'échafaudage, et élément ainsi obtenu**
Verfahren zur Herstellung eines vertikalen Gerüstelementes, und durch Anwendung dieses Verfahrens hergestelltes Element
Process for manufacturing a vertical scaffold element, and element obtained by using said process

(43) Date de publication de la demande: 17.03.2004
(73) Titulaire: Entrepose Echafaudages, 92707 Colombes Cedex (FR)
(72) Inventeur: Arnault, Francis, 89210 Venizy (FR); Sarrazy, Jean-Pierre, 78570 Andresy (FR)
(74) Mandataire: Gorrée, Jean-Michel

(56) Documents cités:
- FR-A- 1 521 232
- FR-A- 1 553 487
- FR-A- 2 376 275
- GB-A- 2 207 875

## Description

La présente invention concerne le domaine des échafaudages, et plus spécifiquement elle concerne des perfectionnements apportés aux éléments verticaux d'échafaudage constitués d'un tronçon tubulaire pourvu d'un certain nombre de douilles en saillie radiale, réparties périphériquement en étoile, destinées à l'accrochage d'une extrémité de traverse horizontale de l'échafaudage.

Des éléments d'échafaudage du type considéré sont décrits et représentés par exemple dans le document FR-A-1 521 232.

Dans les éléments d'échafaudage du type considéré utilisés actuellement, les douilles sont fabriquées individuellement, à partir d'une plaque métallique pliée sous forme d'un étrier en U, puis soudées individuellement sur le tronçon tubulaire. Chaque bord de l'étrier en U est soudé au tronçon tubulaire à la fois extérieurement et éventuellement intérieurement.

Il en résulte, pour un élément d'échafaudage équipé de quatre douilles disposées en croix, la nécessité de réaliser huit lignes de soudure linéaires d'étendue longitudinale. De plus, la réalisation des soudures intérieures est complexe et nécessite un matériel spécifique apte à être engagé à l'intérieur des douilles.

La fabrication de ce type de matériel se révèle difficile, longue et coûteuse.

Les documents GB-A-2 207875 et FR-A-1 553 487 montrent certes des agencements d'éléments d'échafaudage comportant une pièce conformée en étoile, définissant des douilles radiales pour l'accrochage de traverses.

En particulier, le document GB-A-2 207 875 divulgue un dispositif susceptible d'être fabriqué par mise en oeuvre du procédé exposé dans le préambule de la revendication 1.

Toutefois, les pièces en étoile divulguées dans ces documents présentent une conformation géométrique qui ne permet pas une fabrication aisée avec un matériel simple par une main d'oeuvre peu qualifiée.

L'invention a pour but de remédier à ces inconvénients et de proposer une solution perfectionnée propre à simplifier le processus de fabrication, et à le rendre moins long, plus simple, et donc moins coûteux.

A ces fins, selon un premier de ses aspects, l'invention propose un procédé de fabrication d'un élément vertical d'échafaudage selon le préambule de la revendication 1, lequel procédé se caractérise selon l'invention par les étapes énoncées dans la partie caractérisante de la revendication 1.

Grâce à l'invention, les douilles ne sont plus fabriquées et solidarisées individuellement au tronçon tubulaire par un nombre élevé de soudures longitudinales ; mais elles résultent de la réalisation d'une pièce en étoile ; et de plus, cette pièce en étoile est obtenue par des opérations simples d'emboutissage et de pliage sur une bande métallique initialement plane, laquelle pièce est ensuite soudée au tronçon tubulaire par un nombre peu élevé de soudures en arc de cercle réalisables de façon rapide avec un matériel simple, ne nécessitant pas un personnel qualifié.

Le coût de fabrication d'un élément d'échafaudage par mise en oeuvre du procédé de l'invention est considérablement abaissé, en même temps que l'élément est fabriqué en un laps de temps beaucoup plus court.

On notera également un avantage considérable touchant à la sécurité. Si une douille vient à être arrachée - c'est-à-dire que ses soudures au tronçon tubulaire sont brisées - par exemple sous l'effet d'un effort trop élevé, la douille arrachée continue à faire corps avec le reste de la pièce qui, elle, reste solidarisée au tronçon tubulaire par ses autres soudures. On évite ainsi la chute d'une traverse s'appuyant sur la douille arrachée, comme ce serait le cas avec des douilles individuelles.

De façon simple, on prévoit que les empreintes sont formées sous forme de dièdres ouverts sous un angle de 2π/*n*.

Egalement, de façon avantageuse, la bande emboutie est pliée de manière à amener les faces latérales de deux empreintes adjacentes dans une position mutuelle sensiblement parallèle.

Dans un mode de réalisation préféré qui semble devoir constituer l'application pratique la plus courante de l'invention, on peut prévoir que le nombre des empreintes soit de quatre et que l'angle α d'ouverture des dièdres formés par les empreintes soit d'environ 90°, ce grâce à quoi on obtient un élément vertical d'échafaudage constitué d'un tronçon tubulaire équipé de quatre douilles disposées sensiblement en croix.

De préférence, la bande métallique est traitée de telle manière que les susdites extrémités aboutées de la bande qui sont soudées se situent en dehors de l'extrémité d'une douille, de manière que le cordon de soudure ne gêne pas l'accrochage des organes complémentaires de l'échafaudage sur la douille. Avantageusement, on aura intérêt à ce que les extrémités aboutées soudées de la bande se situent dans une zone de la pièce en étoile qui est en appui contre le tronçon tubulaire, de telle manière que les extrémités haute et basse du cordon de soudure soient refondues lors de la soudure subséquente de la pièce en étoile sur le tronçon tubulaire.

Selon un second de ses aspects, l'invention propose un élément vertical d'échafaudage tel que défini dans la revendication 9.

L'invention sera mieux comprise à la lecture de la description détaillée qui suit de certains modes de réalisation donnés à titre purement illustratif. Dans cette description, on se réfère aux dessins annexés sur lesquels :
- les figures 1A à 1G illustrent des étapes successives de fabrication d'un mode de réalisation préféré d'un élément vertical d'échafaudage conformément à l'invention ;
- la figure 2 est une vue en perspective d'un élément vertical d'échafaudage constitué conformément à l'invention ;
- les figures 3 et 4 sont, respectivement, deux vues schématiques de variantes de réalisation de la pièce en étoile de la figure 1E ; et
- la figure 5 est une vue en perspective analogue à celle de la figure 2, montrant une variante préférée de réalisation.

Le procédé de l'invention va maintenant être expliqué en référence aux figures 1A à 1G, en prenant plus particulièrement en considération un mode de réalisation préféré à quatre douilles disposées sensiblement en croix, c'est-à-dire diamétralement opposées deux à deux selon deux branches perpendiculaires, car il s'agit là de la configuration qui, en pratique, semble devoir trouver l'application la plus étendue.

On commence par former une bande métallique plane 1 de longueur prédéterminée (figure 1A, sur laquelle, ainsi que sur les figures suivantes, la bande métallique 1 est représentée sans épaisseur, par un trait simple, par souci de clarté).

On procède ensuite au poinçonnage des logements de verrous de diagonale, ce poinçonnage s'effectuant ainsi à plat, dans de bonnes conditions.

Puis, on emboutit ladite bande 1 à plat en n (ici quatre) emplacements régulièrement espacés de manière à former n empreintes 2 approximativement en dièdre à arête 3 arrondie s'étendant transversalement à l'étendue de la bande 1.

De préférence, les empreintes 2 en forme de dièdre sont ouvertes selon un angle α=*2*π/*n*, soit dans le cas illustré sous un angle d'environ 90°.

Comme on le voit à la figure 1B, chaque empreinte 2 en forme de dièdre est donc délimitée par deux parois 4a, 4b sensiblement planes qui sont mutuellement inclinées sous le susdit angle α=*2*π/*n* et qui sont raccordées par l'arête arrondie 3. Deux empreintes 2 successives sont séparées par une zone plate 5, non déformée, de la bande 1. Aux extrémités de la bande 1, un court tronçon 6 est embouti sensiblement perpendiculairement à la paroi 4a, respectivement 4b, de l'empreinte 2 adjacente.

On effectue ensuite , sur la bande ainsi emboutie avec ses empreintes 2, une opération de cambrage ou pliage de la bande en pliant la bande métallique aux raccordements des extrémités des faces 4a, 4b des empreintes avec les zones plates intermédiaires 5 de manière à rapprocher l'une de l'autre les faces latérales successives 4a, 4b appartenant respectivement à deux empreintes adjacentes qui sont situées de part et d'autre d'une zone plate 5.

Dans l'exemple à quatre empreintes pris en considération ici, on effectue l'opération de cambrage ou pliage en deux étapes.

A la figure 1C, on commence par plier les deux extrémités de la bande en faisant pivoter (flèche 8) l'empreinte extrême respective 2 et la zone plate 5 adjacente autour du raccordement 7 de ladite zone plate 5 avec l'empreinte 2 adjacente.

Puis, sur la pièce intermédiaire ainsi obtenue (figure 1C), on procède à un pliage des deux parties entourant la zone plate 5 centrale par pivotement (flèche 9) autour des raccordements 10 desdites parties avec ladite zone plate 5 centrale.

Ensuite de quoi, on obtient une pièce en étoile 11 pourvue de n branches mutuellement écartées angulairement de 2π/*n*. Dans l'exemple considéré ici, la pièce en étoile 11 est en forme de croix à bras opposés, décalés de 90°, comme illustré à la figure 1D. Les courts tronçons 6 des extrémités de la bande 1 sont aboutés pour former une extrémité d'une des branches.

On termine la pièce en étoile 11 en soudant en 13 les extrémités 6 précitées bord à bord, de sorte qu'on obtient une pièce en étoile 11 monobloc, constituée d'une bande métallique épousant un contour fermé de forme complexe comme illustré à la figure 1E (ici la pièce 11 a une section droite en croix à quatre branches).

Au surplus, on notera que les arêtes arrondies 3 des empreintes 2 en forme de dièdre sont toutes positionnées sur un contour cylindrique de révolution, les dimensions des diverses parties déformées/pliées de la bande 1 étant choisies de manière que ce contour cylindrique 12 (dessiné en tirets à la figure 1D) possède sensiblement le même diamètre que le diamètre extérieur d'un tronçon tubulaire de montage.

Puis, on enfile et on positionne la pièce en étoile 11 sur un tronçon tubulaire métallique 14 (figure 1F), les arêtes arrondies 3 des dièdres formés par les empreintes initiales 2 étant en appui contre la face externe du tronçon tubulaire 14. On peut souligner ici qu'il y a un intérêt à ce que le cylindre de révolution 12 de positionnement des arêtes arrondies 3 soit d'un diamètre très légèrement inférieur à celui de la face externe du tronçon tubulaire 14 de manière que la pièce en étoile 11 enserre élastiquement le tronçon tubulaire 14 sur lequel elle est insérée : la pièce en étoile 11 reste ainsi en place sans autre moyen de retenue en vue de l'opération suivante.

Enfin, on procède au soudage de la pièce en étoile 11 sur le tronçon tubulaire 14 : des cordons de soudure 15 (figure 1G) sont déposés, en deux passes circulaires, sur les bords supérieur et inférieur des arêtes arrondies 3, soit en huit emplacements dans l'exemple illustré à la figure 1G.

Ensuite de quoi, on obtient, comme illustré à la figure 2, un élément vertical d'échafaudage, désigné dans son ensemble par la référence 16, qui est constitué d'un tronçon tubulaire 14 pourvu d'un nombre n (ici quatre) de douilles 17 en saillie radiale réparties périphériquement en étoile, destinées à l'accrochage d'une extrémité de traverse horizontale de l'échafaudage. La configuration de la pièce en étoile 11 et sa soudure sur le tronçon tubulaire 14 par des cordons de soudure 15 en arcs de cercle supérieurs et inférieurs sont bien visibles à la figure 2.

Le procédé de l'invention écarte les inconvénients liés à la fabrication et à la solidarisation des douilles individuelles. Il permet la fabrication de l'ensemble des douilles 17 sous forme intégrale, la pièce en étoile 11 pouvant être obtenue par mise en oeuvre de processus mécaniques simples. De plus, sa fixation sur le tronçon tubulaire nécessite deux opérations de soudure effectuées circulairement, de façon discontinue, sur le pourtour du tronçon tubulaire, et donc dans des conditions très simples. Ces deux opérations de soudure peuvent être effectuées en une seule passe en mettant en oeuvre deux appareillages de soudure, ou bien en deux passes successives.

Dans l'exemple envisagé plus haut en regard des figures 1A à 1G et 2, on a supposé que les douilles avaient des faces latérales sensiblement parallèles, les opérations de pliage (figures 1C et 1D) étant menées en conséquence.

Toutefois, l'invention n'est pas limitée à cette seule configuration et il est possible d'envisager une mise en oeuvre du procédé de l'invention propre à conduire à une pièce en étoile 11' dont les branches 17' possèdent une conformation différente, par exemple une conformation effilée comme illustré schématiquement à la figure 3. Les branches 17' peuvent avoir des parois convergentes réunies à leur extrémité par une partie transversale 5' aplatie ayant une largeur moindre que la partie 5 prévue aux figures 1A à 1G et 2. Voire la partie transversale 5' peut être réduite à néant et les parois convergent en se réunissant en pointe. Il suffit pour cela d'adapter en conséquence l'opération d'emboutissage de la figure 1B (empreintes 2 plus ou moins rapprochées, voire accolées), ainsi que les opérations de pliage des figures 1C et 1D (rapprochement des parois 4a, 4b de manière qu'elles convergent sans devenir parallèles).

De plus l'invention n'est pas limitée à la fabrication d'éléments verticaux d'échafaudage équipés de quatre douilles. On peut, par le procédé de l'invention, fabriquer des éléments ayant un nombre n quelconque de douilles espacées angulairement de 2π/*n*; dans ce cas, les empreintes 2 sont formées, à l'étape d'emboutissage de la figure 2, avec des parois latérales 4a, 4b faisant entre elles un angle de 2π/*n*. A titre d'exemple, la figure 4 illustre schématiquement la conformation d'un élément vertical 16' incorporant une pièce en étoile 11" définissant trois douilles 17" espacées de 120°, avec des parois latérales convergentes selon les dispositions de la figure 3.

Dans les exemples de réalisation qui viennent d'être décrits et qui sont illustrés aux figures 1A-1G et 2 à 4, les extrémités aboutées de la bande métallique repliée conformément au procédé de l'invention se situent approximativement sur l'extrémité d'une douille. Le cordon de soudure 13 solidarisant ces extrémités risque de constituer une gêne pour l'accrochage sur la douille d'organes d'échafaudage. Il peut donc s'avérer souhaitable de faire en sorte que lesdites extrémités aboutées se situent en dehors de l'extrémité de la douille, par exemple latéralement, voire préférentiellement dans une zone de la pièce en étoile 11 qui est en appui contre le tronçon tubulaire (c'est-à-dire dans l'angle rentrant séparant deux douilles consécutives) comme cela est clairement illustré à la figure 5. Dans un tel agencement, les extrémités haute et basse de la soudure 13 sont refondues lors des soudures de la pièce en étoile 11 sur le tronçon tubulaire, ce qui influe favorablement sur la qualité de ces soudures.

Enfin il peut s'avérer particulièrement intéressant, comme illustré à la figure 6, que les arêtes arrondies 3 soient conformées avec leur concavité tournée vers l'extérieur, de sorte que ces arêtes à conformation concave 18 épousent mieux le contour cylindrique du tronçon tubulaire 14 sur lequel elles sont appliquées et soudées.

## Revendications

1. Procédé de fabrication d'un élément vertical d'échafaudage (16, 16') constitué d'un tronçon tubulaire (14) sur lequel est soudée une pièce en étoile (11) définissant un nombre n de douilles (17, 17', 17") en saillie radiale, réparties périphériquement en étoile, destinées à l'accrochage d'une extrémité de traverse horizontale de l'échafaudage, ledit procédé consistant à
a) emboutir à plat une bande métallique plane (1) de longueur prédéterminée en n emplacements régulièrement espacés de manière à former n empreintes (2) approximativement en dièdre (4a, 4b) à arête arrondie (3) transversale à l'étendue de la bande,
b) puis à plier ladite bande ainsi conformée aux raccordements (7, 10) des extrémités des faces (4a, 4b) des dièdres avec les zones intermédiaires (5) de la bande de manière à rapprocher l'une de l'autre les faces latérales (4a, 4b) de deux empreintes (2) adjacentes qui sont situées de part et d'autre d'une zone intermédiaire (5) de la bande et de manière à positionner les arêtes arrondies (3) des empreintes (2) sur un contour (12) cylindrique de révolution ayant sensiblement le même diamètre que le diamètre extérieur du tronçon tubulaire (14) de manière à fermer ladite bande sur elle-même avec ses extrémités aboutées et ainsi à former une pièce en étoile (11),
c) à positionner ladite pièce en étoile (11) sur le susdit tronçon tubulaire avec les arêtes arrondies (3) des dièdres formés par les empreintes (2) disposées en appui contre la face externe du tronçon tubulaire (14), et
d) enfin à souder ladite pièce en étoile (11) à celui-ci,
**caractérisé en ce que**
- après l'étape b) de formation de la pièce en étoile (11) et avant l'étape c), on soude (13) l'une à l'autre les deux extrémités (6) aboutées de la bande de manière à constituer une pièce en étoile monobloc, et
- au cours de l'étape d), on solidarise ladite pièce en étoile monobloc (11) sur le tronçon tubulaire (14) uniquement par des soudures circulaires discontinues (15) faites sur les bords supérieur et inférieur des arêtes arrondies (3) en contact avec le tronçon tubulaire (14).

2. Procédé selon la revendication 1, **caractérisé en ce que** les empreintes (2) sont formées en dièdres (4a, 4b) ouverts sous un angle de 2π/*n*.

3. Procédé selon la revendication 1 ou 2, **caractérisé en ce que** la bande emboutie (1) est pliée de manière à amener les faces latérales (4a, 4b) de deux empreintes adjacentes (2) dans une position mutuelle sensiblement parallèle.

4. Procédé selon l'une quelconque des revendications 1 à 3, **caractérisé en ce que** le nombre des empreintes (2) est de quatre et **en ce que** l'angle α d'ouverture des dièdres (4a, 4b) formés par les empreintes (2) est d'environ 90°,
ce grâce à quoi on obtient un élément vertical d'échafaudage (16) constitué d'un tronçon tubulaire (14) équipé de quatre douilles (17, 17') disposées sensiblement en croix.

5. Procédé selon l'une quelconque des revendications 1 à 4, **caractérisé en ce que** la bande métallique est traitée de telle manière que les susdites extrémités aboutées de la bande qui sont soudées se situent sur l'extrémité d'une douille.

6. Procédé selon l'une quelconque des revendications 1 à 4, **caractérisé en ce que** la bande métallique est traitée de telle manière que les susdites extrémités aboutées de la bande qui sont soudées se situent en dehors de l'extrémité d'une douille.

7. Procédé selon la revendication 6, **caractérisé en ce que** les extrémités aboutées soudées de la bande se situent dans une zone de la pièce en étoile qui est en appui contre le tronçon tubulaire.

8. Procédé selon l'une quelconque des revendications 1 à 7, **caractérisé en ce qu'**on forme les arêtes arrondies (3) avec leur concavité tournée vers l'extérieur, afin que ces arêtes soient appliquées étroitement contre le tronçon tubulaire.

9. Elément vertical d'échafaudage obtenu par mise en oeuvre du procédé selon l'une quelconque des revendications 1 à 8, constitué d'un tronçon tubulaire (14) sur lequel est soudée une pièce en étoile (11) monobloc définissant un nombre n de douilles (17, 17', 17") en saillie radiale, réparties périphériquement en étoile, destinées à l'accrochage d'une extrémité de traverse horizontale de l'échafaudage, ladite pièce en étoile étant formée par une bande métallique (1) emboutie, pliée et fermée sur elle-même avec ses extrémités aboutées et soudées l'une à l'autre, ladite pièce en étoile présentant des arêtes arrondies (3) sur un contour (12) cylindrique de révolution ayant sensiblement le même diamètre que le diamètre extérieur du tronçon tubulaire (14), ladite pièce en étoile (11) étant solidarisée audit tronçon tubulaire (14) uniquement par des soudures circulaires discontinues (15) faites sur les bords supérieur et inférieur des arêtes arrondies (3) en contact avec le tronçon tubulaire (14).

## Claims

1. A method of manufacturing a vertical scaffolding element (16, 16') consisting of a tubular portion (14) to which is welded a star-shaped part (11) defining a number n of radially projecting sockets (17, 17', 17"), distributed peripherally in a star arrangement, intended for the attachment of one end of a horizontal crosspiece of the scaffolding, said process comprising the following steps:
a) to stamp flat a plane metal strip (1) of a predetermined length at n regularly spaced locations so as to form n recesses (2) approximately in a dihedral arrangement (4a, 4b) with a rounded ridge (3) transverse to the length of the strip,
b) then to fold said so shaped strip at the joins (7, 10) of the ends of the faces (4a, 4b) of the dihedrals with the intermediate regions (5) of the strip so as to bring closer to each other the lateral faces (4a, 4b) of two adjacent recesses (2) which are located on each side of an intermediate region (5) of the strip and so as to position the rounded ridges (3) of the recesses (2) on an axisymmetric cylindrical outline (12) having substantially the same diameter as the external diameter of the tubular portion (14) in order to close said strip on itself with free ends thereof being abutted and so to form a star-shaped member (11),
c) to position said star-shaped member on said tubular portion with rounded ridges (3) of dihedrals formed by recesses (2) resting against the external surface of the tubular portion (14), and
d) finally to weld said star-shaped member (11) to this latter,
**characterized in that**
- after step b) of forming the star-shaped member (11) and before step c), both abutted ends (6) of the strip are welded (13) to each other so as to obtain an integral star-shaped member, and
- during step d), said integral star-shaped member (11) is secured to the tubular portion (14) only by discontinuous circular welds (15) made on the upper and lower edges of the rounded ridges (3) resting on the tubular portion (14).

2. Method according to Claim 1, **characterized in that** the recesses (2) are formed as dihedrals (4a, 4b) which are open over an angle of 2*π*/*n*.

3. Method according to Claim 1 or 2, **characterized in that** the stamped strip (1) is folded so as to bring the lateral faces (4a, 4b) of two adjacent recesses (2) into a substantially parallel mutual position.

4. Method according to anyone of claims 1 to 3, **characterized in that** the number of recesses (2) is four and **in that** the angle α of opening of the dihedrals (4a, 4b) formed by the recesses (2) is about 90°, whereby a vertical scaffolding element (16) is obtained, consisting of a tubular portion (14) equipped with four sockets (17, 17') placed substantially in a cross arrangement.

5. Method according to anyone of claims 1 to 4, **characterized in that** the metal strip is treated such that said abutted ends of the strip which are welded are located on the end of a socket.

6. Method according to anyone of claims 1 to 5, **characterized in that** the metal strip is treated such that the said abutted ends of the strip which are welded are located away from the end of a socket.

7. Method according to Claim 6, **characterized in that** the welded abutted ends of the strip are located in a region of the star-shaped member (11) which bears against the tubular portion (14).

8. Method according to anyone of claims 1 to 7, **characterized in that** rounded ridges (3) are formed with their concavity turned outwards, so that these ridges can be applied tightly against the tubular portion (14).

9. A vertical scaffolding element manufactured by implementing the method according to anyone of claims 1 to 8, said element consisting of a tubular portion (14) to which is welded a star-shaped part (11) defining a number n of radially projecting sockets (17, 17', 17"), distributed peripherally in a star arrangement, intended for the attachment of one end of a horizontal crosspiece of the scaffolding, said star-shaped part consisting of a stamped metal strip (1) which is folded and closed on itself with ends thereof being abutted and welded to each other, said star-shaped part having rounded ridges (3) on an axisymmetric cylindrical outline (12) having substantially the same diameter as the external diameter of the tubular portion (14), said star-shaped member (11) being secured to said tubular portion (14) only by discontinuous circular welds (15) made on the upper and lower edges of the rounded ridges (3) resting on the tubular portion (14).

## Patentansprüche

1. Verfahren zur Herstellung eines vertikalen Gerüstelements (16, 16'), welches von einem rohrförmigen Abschnitt (14) gebildet ist, auf dem ein sternförmiges Teil (11) angeschweißt ist, das eine Anzahl n von radial vorstehenden Hülsen (17, 17', 17") festlegt, die peripherisch sternförmig angeordnet sind und zur Befestigung eines horizontalen Querendes des Gerüsts ausgelegt ist, wobei das Verfahren darin besteht,
a) einen ebenen Metallstreifen (1) von vorbestimmter Länge an n regelmäßig verteilten Stellen flach tiefzusenken, um n annähernd flächenwinkelförmige (4a, 4b) Vertiefungen (2) mit abgerundeter, quer zur Fläche des Streifens verlaufender Kante (3) zu bilden,
b) dann den Streifen, der so an die Verbindungen (7, 10) der Seitenenden (4a, 4b) der Flächenwinkel mit den Zwischenbereichen (5) angepasst ist, so zu biegen, dass die Seitenflächen (4a, 4b) von zwei benachbarten Vertiefungen (2), die auf beiden Seiten eines Zwischenbereichs (5) des Streifens liegen, aneinander angenähert werden, und dass die abgerundeten Kanten (3) der Vertiefungen (2) auf einer zylindrischen Rotationskontur (12) positioniert werden, die im Wesentlichen den selben Durchmesser hat wie der äußere Durchmesser des rohrförmigen Abschnitts (14), um den Streifen mit seinen aneinandergefügten Enden auf sich selbst zu schließen und so ein sternförmiges Teil (11) zu bilden,
c) das sternförmige Teil (11) mit den abgerundeten Kanten (3) der durch die Vertiefungen (2) gebildeten Flächenwinkel auf dem rohrförmigen Abschnitt zu positionieren, welche Vertiefungen (2) in Anlage auf der Außenseite des rohrförmigen Abschnitts (14) angeordnet sind, und
d) schließlich das sternförmige Teil (11) an diesen rohrförmigen Abschnitt zu schweißen,
**dadurch gekennzeichnet, dass**
- nach Schritt b) zur Bildung des sternförmigen Teils (11) und vor Schritt c) die beiden aneinandergefügten Enden (6) des Streifens bei (13) so zusammengeschweißt werden, dass sie ein sternförmiges Einblockteil bilden, und
- dass während Schritt d) das sternförmige Einblockteil (11) mit dem rohrförmigen Abschnitt (14) nur durch kreisförmige, unterbrochene Schweißstellen (15) solidarisiert wird, welche am oberen und unteren Rand der den rohrförmigen Abschnitt (14) berührenden abgerundeten Kanten (3) angebracht werden.

2. Verfahren nach Anspruch 1,
**dadurch gekennzeichnet, dass**
die Vertiefungen (2) in Form von Flächenwinkeln (4a, 4b) ausgebildet sind, die in einem Winkel von 2π/n geöffnet sind.

3. Verfahren nach Anspruch 1 oder 2,
**dadurch gekennzeichnet, dass**
der tiefgesenkte Streifen (1) so gebogen ist, dass die Seitenflächen (4a, 4b) von zwei benachbarten Vertiefungen (2) in eine zueinander im Wesentlichen parallele Position gebracht werden.

4. Verfahren nach einem der Ansprüche 1 bis 3,
**dadurch gekennzeichnet, dass**
die Anzahl von Vertiefungen (2) vier beträgt, und dass der von den Vertiefungen (2) gebildete Öffnungswinkel α der Flächenwinkel (4a, 4b) ungefähr 90° beträgt,
wodurch man ein vertikales Gerüstelement (16) erhält, das von einem rohrförmigen Abschnitt (14) gebildet ist, welches mit vier Hülsen (17, 17') ausgestattet ist, die im Wesentlichen kreuzförmig angeordnet sind.

5. Verfahren nach einem der Ansprüche 1 bis 4,
**dadurch gekennzeichnet, dass**
der Metallstreifen so behandelt wird, dass die aneinandergefügten geschweißten Enden des Streifens auf dem Ende einer Hülse liegen.

6. Verfahren nach einem der Ansprüche 1 bis 4,
**dadurch gekennzeichnet, dass**
der Metallstreifen so behandelt wird, dass die aneinandergefügten, geschweißten Enden des Streifens außerhalb des Endes einer Hülse liegen.

7. Verfahren nach Anspruch 6,
**dadurch gekennzeichnet, dass**
die aneinandergefügten geschweißten Enden des Metallstreifens in einem Bereich des sternförmigen Teils liegen, der am rohrförmigen Abschnitt anliegt.

8. Verfahren nach einem der Ansprüche 1 bis 7,
**dadurch gekennzeichnet, dass**
die abgerundeten Kanten (3) so gebildet werden, dass ihre Konkavität nach außen liegt, damit diese Kanten eng am rohrförmigen Abschnitt anliegen.

9. Vertikales Gerüstelement, das durch Einsatz des Verfahrens nach einem der Ansprüche 1 bis 8 erhalten wird, das von einem rohrförmigen Abschnitt (14) gebildet ist, auf den ein sternförmiges Einblockteil (11) geschweißt ist, das eine Anzahl n von radial vorstehenden Hülsen (17, 17', 17") festlegt, die peripherisch sternförmig angeordnet sind und zur Befestigung eines horizontalen Querendes des Gerüsts ausgelegt ist, wobei das sternförmige Teil von einem tiefgesenkten Metallstreifen (1) gebildet ist, der gebogen wird und mit seinen aneinandergefügten und aneinander geschweißten Enden auf sich selbst geschlossen wird, wobei das sternförmige Teil auf einer zylindrischen Rotationskontur (12), die im Wesentlichen den selben Durchmesser hat wie der äußere Durchmesser des rohrförmigen Abschnitts (14), abgerundete Kanten (3) aufweist, wobei das sternförmige Teil (11) mit dem rohrförmigen Abschnitt (14) nur durch kreisförmige, unterbrochene Schweißstellen (15) solidarisiert wird, welche am oberen und unteren Rand der den rohrförmigen Abschnitt (14) berührenden abgerundeten Kanten (3) angebracht werden.
